# EUROPÄISCHE PATENTSCHRIFT

(11) **EP 1 620 608 B1**
(45) Veröffentlichungstag und Bekanntmachung des Hinweises auf die Patenterteilung: **16.03.2016**
(21) Anmeldenummer: 03816776.3
(22) Anmeldetag: 02.09.2003
(51) Int. Cl.: E01F 13/02, E04F 10/02

(54) **SCHUTZ-UND ABSPERRVORRICHTUNG**
PROTECTIVE AND BLOCKING DEVICE
DISPOSITIF DE PROTECTION ET DE FERMETURE

(30) Priorität: 30.04.2003 DE 10319375
(43) Veröffentlichungstag der Anmeldung: 01.02.2006
(73) Patentinhaber: Harmsen, Arno, 49828 Neuenhaus-Hilten (DE)
(72) Erfinder: Harmsen, Arno, 49828 Neuenhaus-Hilten (DE)
(74) Vertreter: Pott, Ulrich
(86) Internationale Anmeldenummer: PCT/EP2003/009714
(87) Internationale Veröffentlichungsnummer: WO 2004/097120

(56) Entgegenhaltungen:
- EP-A- 0 287 510
- FR-A- 2 775 309
- FR-A- 2 817 885
- US-A- 2 315 516
- US-A- 2 784 848
- US-A- 4 920 897
- US-B1- 6 345 930

## Beschreibung

Die Erfindung betrifft eine Schutz- und Absperrvorrichtung mit einem als Sicht- oder Wetterschutz aufspannbaren Vorhang oder dgl. Wandelement, gemäß dem Oberbegriff des Anspruchs 1.

Bei einer bekannten Schutz- und Absperrvorrichtung gemäß DE 42 12 224 A1 sind als Sichtblenden jeweilige zwischen einem kastenförmigen Gestell und zu diesem beabstandeten Seitenstrebe gefaltete Hohlprofilteile vorgesehen, mit denen die Schutzwirkung erreicht wird. Gemäß einer ähnlichen Vorrichtung in DE 1 779 347 A1 ist eine Trennwand zum Abteilen zweier Zonen in einem Raum vorgesehen, wobei ein Vorhang auf einer parallel zu einer Wandfläche abgestützten Trägerrolle gehalten ist und dieser Vorhang durch eine horizontale Auszugbewegung in die zur Abteilung des Raumes vorgesehene Spannstellung verlagert werden kann. Gemäß einem Vorschlag in DE 1 429 239A 1 ist eine an einer Balkonbrüstung festlegbare Wickelvorrichtung vorgesehen, mittels der eine als Sicht- und Windschutz vorgesehene Wickelbahn als Erhöhung der Balkonbrüstung ebenfalls durch eine bodenparallele Auszugbewegung aufgespannt wird. In FR-A-2 817 885 ist eine für städtische Freiräume mit den Merkmalen des Oberbegriffs des Anspruchs 1 vorgesehene Schrankenanlage gezeigt, bei der in einem auf einer Stellfläche befindlichen Schutzkörper jeweilige seil-, band- oder gewebeförmige Wandelemente eingebracht sind. Dieser wetterfeste Schutzkörper ist in eine Stützhülse einsteckbar, in deren Bereich eine Haltevorrichtung vorgesehen ist. Damit kann der Schutzkörper ortsfest fixiert und um eine Achse geschwenkt werden. Bei einer Konstruktion gemäß US 2 784 848 wird ein rohrförmiger Tragkörper im Innenraum mit federbelasteten Tragstreben versehen, die in eine gespreizte Spannstellung ausfahrbar sind und in dieser Lage einen Schirm oder Wäschehalter bilden.

Die Erfindung befaßt sich mit dem Problem, eine Schutz- und Absperrvorrichtung zu schaffen, deren als ein Raumteiler wirksames Wandelement mit geringem technischem Aufwand in eine optisch unauffällige und raumsparende Nichtgebraüchsstellung verbringbar ist und dabei ein schneller Auf- und Abbau unterschiedlich bemessener Trennwände möglich ist.

Die Erfindung löst diese Aufgabe durch eine Schutz- und Absperrvorrichtung mit den Merkmalen des Anspruchs 1. Hinsichtlich wesentlicher weiterer Ausgestaltungsmerkmale wird auf die Ansprüche 2 bis 7 verwiesen.

Bei der erfindungsgemäßen Schutz- und Absperrvorrichtung sind das zumindest eine Wandelement und der dieses abstützende Tragkörper als eine funktionale Baueinheit ausgeführt, die in einem Gebäude, auf einer Terrasse o. dgl. so abgestützt ist, daß die Baueinheit in Richtung ihrer Längsmittelachse aus der Auszugstellung in eine abgesenkte Nichtgebrauchsstellung verlagerbar ist. Insbesondere kann die Baueinheit senkrecht zu der von einer Gebäudewand o. dgl. Anlageteil gebildeten Stützebene verschoben werden. Damit ist die Baueinheit mit geringem technischem Aufwand in eine raumsparende und optisch unauffällige Nichtgebrauchsstellung verlagerbar bzw. in einer in die Gebäudewand integrierten Einschubstellung so versenkbar, daß das stirnseitige Ende der Baueinheit im wesentlichen gleichebenig mit der Stützebene verläuft.

Die Baueinheit kann dabei bis unterhalb ihrer Stützebene so weit abgesenkt werden, daß bei entsprechenden Wanddicken der Gebäudeteile, einer Ausnehmung in einer Terrassenfläche o. dgl. die Baueinheit vollständig in einer Aufnahmeöffnung versenkt ist. In zweckmäßiger Ausführung ist die im Bereich der Stützebene vorgesehene Einschuböffnung so dimensioniert, daß durch diesen hindurch die Baueinheit in einer Wandung oder einen hinter der Wandung befindlichen Freiraum verlagerbar und in diesem geschützt festlegbar ist.

Mit dieser versenkbaren Gestaltung der Schutz- oder Absperrvorrichtung können entsprechend der vorgesehenen Einbaulage der Baueinheit unterschiedliche Abteilungen von Räumen vorgenommen werden. Dabei werden mittels dieser als temporäre Schutzwand wirksamen Baueinheit jeweilige vor Einsicht geschützte Zonen, Bewegungsgassen oder dgl. Führungsräume abgeteilt. Damit ist die erfindungsgemäße Baueinheit sowohl im privaten Bereich, beispielsweise auf Gartenterrassen, als auch im öffentlichen Bereich, beispielsweise auf Flughäfen, in Verwaltungsgebäuden o. dgl. Einrichtungen einsetzbar.

Erfindungsgemäß sind mehrere teleskopartig aus den Einschuböffnungen herausziehbare Baueinheiten zu einer Teleskop-Baugruppe verbunden, so daß damit ein erweiterter Einsatzbereich erreicht ist.

Weitere Einzelheiten und vorteilhafte Ausgestaltungen der Erfindung ergeben sich aus der nachfolgenden Beschreibung und der Zeichnung, in der zwei Ausführungsbeispiele des Gegenstands der Erfindung näher veranschaulicht sind. In der Zeichnung zeigen:
- Fig. 1: eine teilweise geschnittene Prinzipdarstellung einer als versenkbare Baueinheit ausgebildeten Schutz- und Absperrvorrichtung gemäß einer Linie I-I in Fig. 5,
- Fig. 2: eine Prinzipdarstellung ähnlich Fig. 1 mit einer aus zwei Baueinheiten zu einer Teleskop-Baugruppe zusammengesetzten Schutzund Absperrvorrichtung gemäß Fig. 1 in zweifacher Auszugstellung,
- Fig. 3: eine Darstellung ähnlich Fig. 2 mit einer der beiden Baueinheiten in einfacher Auszugstellung,
- Fig. 4: eine Darstellung ähnlich Fig. 3 mit beiden Baueinheiten der Schutz- und Absperrvorrichtung in Nichtgebrauchsstellung,
- Fig. 5: eine Schnittdarstellung der Vorrichtung gemäß einer Linie V-V in Fig. 1,
- Fig. 6: eine Prinzipdarstellung ähnlich Fig. 1 mit in einer Seitenansicht der beiden Baueinheiten sichtbaren Seitenklappen,
- Fig. 7: eine vergrößerte Ausschnittsdarstellung im Bereich einer an Stelle der Seitenklappen vorgesehenen Abdeckkappe am Außenumfang eines Hüllrohres der Baueinheit,
- Fig. 8 bis 10: jeweilige Prinzipdarstellungen unterschiedlicher Einbausituationen bei Anwendung der Baueinheit(en),
- Fig. 11: eine teilweise geschnittene Draufsicht eines Eckbereiches in einem Gebäude, das zur Abteilung mit einer Reihenanordnung von Baueinheiten versehen ist, und

Folgender Ausführungsbeispiel ist nicht Teil der Erfinderung:
- Fig. 12: eine Seitenansicht mit einem als Spreizschirm ausgeführten Wandelement.

In Fig. 1 ist eine insgesamt mit 1 bezeichnete Schutz- und Absperrvorrichtung dargestellt, die als Sicht-, Schall- oder Wetterschutz einen Vorhang o. dgl. Wandelement 2 (Fig. 5) aufweist. Bei bekannten Schutz- und Absperrvorrichtungen dieser Art ist das Wandelement 2 von einem eine Längsmittelachse A definierenden Tragkörper 3 aufgenommen und dieser kann an einer boden-, wand- oder deckenseitigen Stützebene E, E', E" (Fig. 8 bis 10) eines Raumes R (Fig. 11) so festgelegt werden, daß mit dem in eine Aufspannstellung (Fig. 5) verlagerten Wandelement 2 jeweilige Zonen Z, Z' des Raumes R abteilbar sind. In der Nichtgebrauchsstellung werden die Absperrvorrichtungen 1 parallel zur Wand aufgestellt oder in einen wandparallelen Aufstellraum verbracht (ähnlich DE 17 79 347 A1).

Die erfiridungsgemäße Vorrichtung 1 ist als eine Baueinheit 4 ausgebildet, die in Richtung ihrer Längsmittelachse B, insbesondere senkrecht zur Stützebene E (Fig. 1), verlagerbar abgestützt ist. Damit ist die Baueinheit 4 aus einer optisch unauffälligen Nichtgebrauchsstellung (Fig. 4) in zumindest eine (Fig. 3) die Aufspannstellung für das im Raum R (Fig. 11) zu positionierende Wandelement 2 vorgebende Auszugstellung überführbar.

Nachfolgend wird anhand der Übersichtsdarstellungen gemäß Fig. 1 bis 4 die Baueinheit 4 als eine einzelne Baueinheit beschrieben, die als denkbare Ausführung jedoch nicht einzeln, sondern nur mit einer zweiten Baueinheit 4' dargestellt ist.

Der Tragkörper 3 der Baueinheit 4 (Fig. 1) ist in einem Bereich unterhalb einer Stützebene E abstützt, wobei die Baueinheit 4 in Nichtgebrauchsstellung auch vollständig bis unterhalb der Stützebene E absenkbar ist (Fig. 4). In Relation zu dieser Stützebene E bildet dann das in Gebrauchsstellung aufgespannte Wandelement 2 (Zusammenschau von Fig. 3 und Fig. 5) eine im wesentlichen senkrechte Abteilebene C im Raum R (Fig. 11).

Die Baueinheit 4 kann dabei von Hand oder mittels eines nicht näher dargestellten motorischen Antriebes aus der abgesenkten Nichtgebrauchsstellung (Fig. 4) in die gemäß Fig. 1 bzw. Fig. 3 dargestellte Auszugstellung verlagert werden.

Die Schnittdarstellungen gemäß Fig. 1 und 5 verdeutlichen, daß der Tragkörper 3 der Baueinheit 4 als ein im Innenraum 5 das Wandelement 2 abstützendes rohrförmiges Hüllprofilteil (Hüllrohr 6) ausgebildet ist. Dieses Hüllrohr 6 ist im Bereich der Stützebene E, E', E" in einer boden- bzw. wandseitigen Einschuböffnung 7 in die abgesenkte Nichtgebrauchsstellung verlagerbar (Fig. 4), aus dieser zumindest bis in die gemäß Fig. 3 gezeigte Lage rückholbar und in dieser Auszugstellung ist das Wandelement 2 in die die Abteilebene C bildende Aufspannstellung überführbar.

Als das Wandelement 2 ist in der dargestellten Ausführung eine auf einer Stützwelle 8 aufrollbare Spannbahn 9 vorgesehen, die nach Verlagerung des Hüllrohres 6 in der Auszugstellung H in einer Pfeilrichtung D (Fig. 3) aufspannbar ist. Ebenso ist denkbar, daß an Stelle der Spannbahn 9 nicht näher dargestellte Einzelteile als das Wandelement 2 bildende Baugruppe angeordnet sind. In zweckmäßiger Ausführung ist ebenso denkbar, daß auf der Stützrolle 8 mehrere bandförmig aufspannbare Spannbahnen 9' (Fig. 3; Strichdarstellung) vorgesehen sind, so daß mit einem Signalband o. dgl. in einer bestimmten Höhe H die Absperrung gebildet ist.

In einer gemäß Fig. 12 nich erfindungsgemäß dargestellten Ausführung ist das im Hüllrohr 6 aufnehmbare Wandelement 2' aus einem oder mehreren faltbaren (Pfeil S) und von einem Tragstab 10 abspreizbaren Teilen gebildet. Dabei ist die Baueinheit 4" so aufgebaut, daß deren Wandelement 2' nach Art eines Schirmes an den Tragstab 10 anlegbar ist. Dieses Schirmteil 11 mit dem Tragstab 10 ist nach der Verlagerung der Baueinheit 4" in deren Auszugstellung aus dem Hüllrohr 6 herausziehbar und danach kann durch eine Spreizbewegung (Pfeil S) der Schirmteil 11 in die dargestellte Gebrauchsstellung verlagert werden. Zur Rückverlagerung der Baueinheit 4" in die Nichtgebrauchsstellung (nicht dargestellt) ist eine Bewegungsabfolge in umgekehrter Reihenfolge vorgesehen.

Die Detaildarstellungen gemäß Fig. 1 und 5 verdeutlichen unter Bezugnahme auf die Baueinheit 4, daß die Stützwelle 8 bzw. der Tragstab 10 (Fig. 12) des Wandelementes 2, 2' mittels jeweiliger Stützkeile 12, 13 an der Innenseite 14 gehalten ist und in Aufspannstellung des Wandelementes 2 (Fig. 3) die Spannbahn 9 in eine einen Rohrschlitz 15 durchgreifende Lage verbringbar ist (Fig. 5).

Im Nahbereich der Spannbahn 9 ist das Hüllrohr 6 mit einer in dessen Wandung eingelassenen Wartungsklappe 16 versehen, so daß das Wandelement 2 bzw. die Spannrolle 9 mit geringem Aufwand auswechselbar ist. In Fig. 7 ist die Wandung des Hüllrohres 6 in einer Querschnittsdarstellung veranschaulicht, wobei an Stelle der Wartungsklappe 16 (Fig. 5) ein abnehmbares Deckelteil 17 vorgesehen ist.

Für die Festlegung der Baueinheit 4 bzw. des Hüllrohres 6 in der Einschuböffnung 7 ist in zweckmäßiger Ausführung eine Aufnahmehülse 18 vorgesehen, die an ihrem zur Aufnahmeöffnung 7 abgewandten Ende mit einem Deckelteil 19 (Fig. 4) verschließbar ist. Die Aufnahmehülse 18 ist über jeweilige Verbindungsteile 20 im Wand-, Boden- oder Deckenbereich festgelegt. In zweckmäßiger Ausführung ist zwischen dem Hüllrohr 6 und der Aufnahmehülse 18 ein Führungsrohr 21 vorgesehen, mit dem für die Schubbewegung (H, H") der Baueinheit 4 eine reibungsarme und paßgenaue Führung erreicht ist. Denkbar ist, in diesem Bereich spezielle Gleit- und/oder Rollelemente, Dichtungsringe o. dgl. vorzusehen (nicht dargestellt), um verbesserte Führungs- und Dichtbedingungen zu erreichen.

Das Hüllrohr 6 (bzw. 6') weist im Bereich seines in Auszugrichtung H, H' vorderen Stirnendes einen Kappenteil 22 und/oder einen Griffteil 23 als gleichebenig mit der Stützebene E einbaubaren Verschluß auf (Fig. 4).

Die Querschnittsdarstellung gemäß Fig. 5 verdeutlicht, daß das Hüllprofilrohr 6 im Querschnitt kreisförmig ausgeführt ist. Ebenso ist denkbar, das ein rohrförmiges Hüllprofilteil mit einer ovalen, rechteckigen oder vieleckigen Kontur vorgesehen ist (nicht dargestellt).

Erfindungsgemäß sind mehrere der Baueinheiten 4, 4' (Fig. 1) insbesondere in einer nach dem Rohr-in-Rohr-Prinzip ineinandergreifenden Teleskop-Baugruppe T kombiniert (Fig. 1). Die beiden Baueinheiten 4 und 4' sind dabei so angeordnet, daß deren vom Tragkörper 3, 3' gebildete Längsmittelachsen A, A' parallel zu der gemeinsamen Hochachse B der Teleskop-Baugruppe T verlaufen. In Richtung dieser Achse B sind die Baueinheiten 4 und 4' stufenlos verlagerbar (Pfeil H, H', H") abgestützt, so daß neben den durch nicht näher dargestellte Halteteile vorgebenden Auszugstellungen auch Zwischenstellungen der Baueinheit 4, 4' oder des Systems denkbar sind.

Entsprechend dem Aufbau einer an sich bekannten Teleskop-Baugruppe T ist bei dem System mit den beiden Baueinheiten 4 und 4' in dem ersten Hüllrohr 6 ein zweites Hüllrohr 6' vorgesehen. Diese beiden Hüllrohre können als die Grundbauteile der Teleskop-Baugruppe T in der vollständigen, zweistufigen Auszugstellung (Fig. 1) so positioniert werden, daß die zugehörigen Wandelemente 2, 2" eine zusätzlich zu der in Fig. 3 dargestellten Abteilebene C höhere Abteilebene C' (Fig. 2) bilden. Damit ist das System insgesamt für zumindest zwei unterschiedliche Höhen H, H' einsetzbar, wobei durch entsprechende Ausführungen der Wandelemente 2, 2", beispielsweise mit den bandförmigen Spannbahnen 9', weitere Variationsmöglichkeiten denkbar sind.

In der Schnittdarstellung gemäß Fig. 5 ist die Teleskop-Baugruppe T mit dem zweiten Hüllrohr 6' als Tragkörper 3' komplettiert, wobei in dieser Darstellung deutlich wird, daß die beiden Spannbahnen 9 und 9' jeweils so angeordnet sind, daß in zweckmäßiger Einbaulage eine um 180° gegenüberliegende Stellung erreicht ist. In dieser Lage verlaufen auch die beiden Stützwellen 8 und 8' parallel gegenüberliegend der durch das Wandelement 2 definierten Abteilebene C, so daß bei übereinanderliegenden Rohrschlitzen 15 und 15' die vorbeschriebene Gebrauchsstellung der Spannbahnen 9 möglich ist.

Für die Verlagerung der zweiten Baueinheit 4' in die jeweilige Aus- bzw. Einschubstellung H' ist im Hüllrohr 6' ein Teleskopschlitz 24 erforderlich, so daß in diesem bei der jeweiligen Schubbewegung H' der obere Stützkeil 12 der unteren Baueinheit 4 geführt ist (Fig. 1, Fig. 5). Das vorbeschriebene Konzept der Teleskop-Baugruppe T ist durch die eine oder mehrere (nicht dargestellt) weitere Baueinheiten 4, 4' erweiterbar, wobei jedoch durch den begrenzten Innenraum 14, 14' die Möglichkeiten einer Aufnahme mehrerer Wandelemente 2 sowie der Tragteile 8, 8', 12, 13 beschränkt wird.

In Fig. 8 bis 10 ist in Prinzipdarstellungen die Anordnung der Baueinheit 4 bzw. der Teleskop-Baugruppe T dargestellt, wobei Fig. 8 die entsprechend Fig. 1 ausgeführte Einbaulage verdeutlicht, in Fig. 9 mit einer Deckenebene E" eine vertikal hängende Ausführung der Vorrichtung 1 verdeutlicht ist und in Fig. 10 mit einer Stützebene E' die Festlegung der Baueinheit 4 bzw. der Teleskop-Baugruppe T an einer vertikalen Wand verdeutlicht ist. Entsprechend der Anordnung der Rohrschlitze 15, 15' ist die Verlagerung der Wandelemente 2, 2' in unterschiedliche Raumrichtungen (Pfeil M, N) denkbar.

In Fig. 11 sind mehrere der versenkbaren Baueinheiten 4 bzw. Teleskop-Baugruppen T dargestellt, wobei deren parallele Längsmittelachsen senkrecht zur Zeichnungsebene verlaufen, so daß die nach Art von Teleskop-Pfeilern angeordneten Baugruppen eine Schutzwand in Reihenanordnung bilden. In dieser Anordnung sind die jeweiligen Wandelemente 2 als temporäre Schutzwand so miteinander verbindbar, daß in dem dargestellten Eckbereich des Raumes R eine Abteilung der Zonen Z und Z' erreicht wird. Nach der Benutzung des Systems sind die Teleskop-Baugruppen in den Boden versenkbar und der vergrößerte Raum R ist wieder vollständig nutzbar.

Die Absperrvorrichtung 1 kann zusätzlich zu den vorbeschriebenen Anwendungen durch die Integration von Beleuchtungskörpern, die Gestaltung der Wandelemente 2 als Werbemittelträger, die Anordnung von stabilen Riegelelementen an Stelle der flexiblen Spannbahn 9 u. dgl. konstruktive Erweiterungen an kundenspezifische Einsatzbedingungen angepaßt werden.

## Patentansprüche

1. Schutz- und Absperrvorrichtung, die als Sicht- oder Wetterschutz einen Vorhang o. dgl. Wandelement (2) aufweist, wobei das Wandelement von einem eine Längsmittelachse (A) definierenden Tragkörper (3) aufgenommen und dieser an einer boden-, wand- oder deckenseitigen Stützebene (E; E', E") eines Raumes (R) festlegbar ist, derart, dass mit dem in eine Aufspannstellung verlagerten Wandelement (2) zwei Zonen (Z, Z') des Raumes (R) abteilbar sind, wobei das Wandelement (2) und der Tragkörper (3) eine in Richtung der Längsmittelachse (A) verlagerbare Baueinheit (4) bilden, die im Bereich der Stützebene (E; E', E") aus einer Nichtgebrauchsstellung in eine die Aufspannstellung für das Wandelement (2) vorgebende Auszugstellung überführbar abgestützt ist, wobei der die Baueinheit (4) in Einbaulage abstützende Tragkörper (3) als ein in seinem Innenraum das Wandelement (2) abstützendes rohrförmiges Hüllprofilteil ausgebildet ist, wobei die Baueinheit (4) als Hüllprofilteil ein erstes Hüllrohr (6) aufweist, das im Bereich der Stützebene (E; E', E") in einer boden- bzw. wandseitigen Einschuböffnung (7) abgestützt ist, derart, dass die Baueinheit (4) aus der Nichtgebrauchsstellung in die Auszugstellung (Pfeil H) rückholbar und in dieser das aus dem Innenraum (5) des Hüllrohres (6) horizontal herausziehbare Wandelement (2) in die die Abteilebene (C) bildende Aufspannstellung (Pfeil D) überführbar ist, und wobei die Baueinheit (4) in Nichtgebrauchsstellung vollständig bis unterhalb der Stützebene (E; E', E") absenkbar ist und zu dieser das in Gebrauchsstellung aufgespannte Wandelement (2) eine im wesentlichen senkrechte Abteilebene (C) bildet, **dadurch gekennzeichnet, dass** mit mindestens zwei Baueinheiten (4, 4') eine nach dem Rohr-in-Rohr-Prinzip ineinandergreifende Teleskop-Baugruppe (T) gebildet ist, wobei die Teleskop-Baugruppe (T) in dem ersten Hüllrohr (6) ein zweites Hüllrohr (6') aufweist und damit die mindestens zwei Baueinheiten (4, 4') in jeweilige Auszugstellungen der Wandelemente (2, 2') mit zumindest zwei unterschiedlichen Spann-Höhen der Abteilebene (C, C') verlagerbar sind.

2. Schutz- und Absperrvorrichtung nach Anspruch 1, **dadurch gekennzeichnet, daß** die Baueinheiten (4,4') senkrecht zur Stützebene (E; E'; E") verlagerbar sind

3. Schutz- und Absperrvorrichtung nach Anspruch 1, **dadurch gekennzeichnet, daß** die beiden Baueinheiten (4, 4') eine gemeinsame Längsmittelachse (B) bilden und in deren Richtung die Baueinheiten (4, 4') stufenlos verlagerbar sind (Pfeil H, H', H").

4. Schutz- und Absperrvorrichtung nach einem der Ansprüche 1 bis 3, **dadurch gekennzeichnet, daß** die beiden Hüllrohre (6, 6') innenliegend jeweils eine Spannbahn (9, 9") mit um 180° versetzt gegenüberliegend am jeweiligen Hüllrohr abgestützen Stützwellen (8, 8') aufweisen und dabei die parallel zur Längsmittelachse (B) der Teleskop-Baugruppe (T) verlaufenden Rohrschlitze (15, 15') übereinander angeordnet sind.

5. Schutz- und Absperrvorrichtung nach einem der Ansprüche 1 bis 4, **dadurch gekennzeichnet, daß** die Baueinheiten (4,4') von Hand oder mittels eines motorischen Antriebes verlagerbar sind.

6. Schutz- und Absperrvorrichtung nach einem der Ansprüche 1 bis 5, **dadurch gekennzeichnet, daß** als Wandelement (2) eine auf einer Stützwelle (8,8') aufrollbare Spannbahn (9, 9') vorgesehen ist (Pfeil F), die in der Auszugstellung des Hüllrohres (6) aufspannbar ist.

7. Schutz- und Absperrvorrichtung nach Anspruch 6, **dadurch gekennzeichnet, daß** auf der Stützwelle (8) mehrere bandförmige Spannbahnen (9') vorgesehen sind.

8. Schutz- und Absperrvorrichtung nach einem der Ansprüche 1 bis 7, **dadurch gekennzeichnet, daß** die Stützwelle (8) bzw. die Stützwellen (8,8') des Wandelementes (2; 2') mittels jeweiliger Stützkeile (12, 13) an der Innenseite (14) des respektiven Hüllrohres (6,6') gehalten ist bzw. sind und in dessen bzw. deren Auszugstellung die Spannbahn (9; 9') in die einen Rohrschlitz (15) durchgreifende Gebrauchsstellung (Pfeil D) verlagerbar ist.

9. Schutz- und Absperrvorrichtung nach einem der Ansprüche 1 bis 8, **dadurch gekennzeichnet, daß** die Hüllrohre (6,6') im Nahbereich der Spannbahn (9; 9') jeweils mit einer in die Rohrwandung eingelassenen Wartungsklappe (16,16') versehen sind.

10. Schutz- und Absperrvorrichtung nach Anspruch 9, **dadurch gekennzeichnet, daß** an Stelle der Wartungsklappe (16,16') ein abnehmbares Deckelteil (17) vorgesehen ist.

11. Schutz- und Absperrvorrichtung nach einem der Ansprüche 1 bis 10, **dadurch gekennzeichnet, daß** die Hüllrohre (6,6') im Bereich der dieses abstützenden Einschuböffnung (7) in einer Aufnahmehülse (18) verlagerbar sind, die ihrerseits im Wand-, Boden- oder Deckenbereich gehalten ist.

12. Schutz- und Absperrvorrichtung nach Anspruch 11, **dadurch gekennzeichnet, daß** zwischen dem ersten Hüllroh (6) und der Aufnahmehülse (18) ein Führungsrohr (21) vorgesehen ist.

13. Schutz- und Absperrvorrichtung nach einem der Ansprüche 1 bis 12, **dadurch gekennzeichnet, daß** das erste Hüllrohr (6) im Bereich seines in Auszugrichtung (Pfeil H) vorderen Stirnendes einen Kappenteil (22) und/oder einen Griffteil (23) als Verschluß aufweist.

14. Schutz- und Absperrvorrichtung nach einem der Ansprüche 1 bis 13, **dadurch gekennzeichnet, daß** das Hüllrohr (6) im Querschnitt eine kreisförmige, ovale, rechteckige oder vieleckige Kontur aufweist.

15. Schutz- und Absperrvorrichtung nach Anspruch 1, **dadurch gekennzeichnet, daß** die Teleskop-Baugruppe (T) senkrecht zu der von einer Boden- oder Deckenebene gebildeten Stützebene (E; E") verlagerbar ist.

16. Schutz- und Absperrvorrichtung nach einem der Ansprüche 1 bis 15, **dadurch gekennzeichnet, daß** die Baueinheiten (4,4') bzw. die Teleskop-Baugruppe (T) senkrecht zu einer als vertikale Gebäudewand vorgesehene Stützebene (E') verlagerbar sind, bzw. ist.

17. Schutz- und Absperrvorrichtung nach einem der Ansprüche 1 bis 16, **dadurch gekennzeichnet, daß** mehrere der versenkbaren Teleskop-Baugruppen (T) mit parallelen Längsmittelachsen (A, B) als Reihe senkrecht in eine Raumebene integriert sind und deren Wandelemente (2) in Auszugstellung verbindbare Teilbereiche bilden.

## Claims

1. Protective and blocking device comprising a curtain or similar wall element (2) as a visual shield or as weather protection, the wall element being received by a support member (3) which defines a longitudinal central axis (A) and can be fixed to a supporting plane (E; E', E") of a room (R) on the floor side, the wall side or the ceiling side in such a way that two zones (Z, Z') of the room (R) can be partitioned off by the wall element (2) when said element is moved into a tensioned position, the wall element (2) and the support member (3) forming a modular unit (4) which can be moved in the direction of the longitudinal central axis (A) and is supported in the region of the supporting plane (E; E', E") so as to be able to be transferred from a non-use position into an extended position which determines the tensioned position for the wall element (2), the support member (3), which supports the modular unit (4) in the mounted position, being formed as a tubular casing profile part in the interior of which the wall element (2) is supported, the modular unit (4) comprising a first cladding tube (6) as the casing profile part, which tube is supported in the region of the supporting plane (E; E', E") in an insertion opening (7) on the floor side or the wall side in such a way that the modular unit (4) can be returned from the non-use position to the extended position (arrow H) and, in said extended position, the wall element (2), which can be horizontally drawn out of the interior (5) of the cladding tube (6), can be transferred into the tensioned position (arrow D) which forms the partitioning plane (C), and it being possible for the modular unit (4) to be completely lowered, in the non-use position, to below the supporting plane (E; E', E") and the wall element (2), which is tensioned in the usage position, forming a partitioning plane (C) which is substantially perpendicular to said supporting plane, **characterised in that** a telescopic assembly (T) which is mutually engaging in accordance with the tube-in-tube principle is formed by at least two modular units (4, 4'), the telescopic assembly (T) comprising a second cladding tube (6') inside the first cladding tube (6) and the at least two modular units (4, 4') thus being movable into respective extended positions of the wall elements (2, 2') at least two different tensioning heights of the partitioning plane (C, C').

2. Protective and blocking device according to claim 1, **characterised in that** the modular units (4, 4') are movable perpendicularly to the supporting plane (E; E', E").

3. Protective and blocking device according to claim 1, **characterised in that** the two modular units (4, 4') form a common longitudinal central axis (B), in the direction of which the modular units (4, 4') can be moved in a step-free manner (arrow H, H', H").

4. Protective and blocking device according to any of claims 1 to 3, **characterised in that** the two cladding tubes (6, 6') each comprise, on the inside, a tensioning web (9, 9") having opposite supporting shafts (8, 8') which are offset by 180° and are supported on the respective cladding tubes, and the tube slots (15, 15') which extend in parallel with the longitudinal central axis (B) of the telescopic assembly (T) thus being arranged one above the other.

5. Protective and blocking device according to any of claims 1 to 4, **characterised in that** the modular units (4, 4') can be moved by hand or by means of a motor drive.

6. Protective and blocking device according to any of claims 1 to 5, **characterised in that** a tensioning web (9, 9') which can be rolled out on a supporting shaft (8, 8') is provided (arrow F) as the wall element (2), which web can be tensioned in the extended position of the cladding tube (6).

7. Protective and blocking device according to claim 6, **characterised in that** a plurality of strip-like tensioning webs (9') are provided on the supporting shaft (8).

8. Protective and blocking device according to any of claims 1 to 7, **characterised in that** the supporting shaft or shafts (8, 8') of the wall element (2; 2') is/are retained on the inside (14) of the respective cladding tubes (6, 6') by means of respective supporting wedges (12, 13), and in the extended position of which supporting shaft or shafts the tensioning web (9; 9') can be moved into the usage position (arrow D) which passes through a tube slot (15).

9. Protective and blocking device according to any of claims 1 to 8, **characterised in that** the cladding tubes (6, 6') are each provided, in the immediate vicinity of the tensioning web (9; 9'), with a maintenance flap (16, 16') set into the tube wall.

10. Protective and blocking device according to claim 9, **characterised in that** a removable cover part (17) is provided in place of the maintenance flap (16, 16').

11. Protective and blocking device according to any of claims 1 to 10, **characterised in that** the cladding tubes (6, 6') can be moved, in the region of the insertion opening (7) supporting said tubes, into a receiving sleeve (18) which is in turn retained in the region of the wall, the floor or the ceiling.

12. Protective and blocking device according to claim 11, **characterised in that** a guide tube (21) is provided between the first cladding tube (6) and the receiving sleeve (18).

13. Protective and blocking device according to any of claims 1 to 12, **characterised in that** the first cladding tube (6) comprises a cover part (22) and/or a handle part (23) as a closure in the region of the front end thereof in the extension direction (arrow H).

14. Protective and blocking device according to any of claims 1 to 13, **characterised in that** the cladding tube (6) has a circular, oval, rectangular or polygonal contour in cross section.

15. Protective and blocking device according to claim 1, **characterised in that** the telescopic assembly (T) can be moved perpendicularly to the supporting plane (E; E") formed by a floor or ceiling plane.

16. Protective and blocking device according to any of claims 1 to 15, **characterised in that** the modular units (4, 4') or the telescopic assembly (T) can be moved perpendicularly to a supporting plane (E') provided as a vertical building wall.

17. Protective and blocking device according to any of claims 1 to 16, **characterised in that** a plurality of the lowerable telescopic assemblies (T) having parallel longitudinal central axes (A, B) are integrated perpendicularly in series in a room plane, and the wall elements (2) thereof form connectable portions when in the extended position.

## Revendications

1. Dispositif d'occultation et de protection qui comporte comme brise-vue ou protection contre les intempéries un rideau ou un élément de paroi analogue (2), l'élément de paroi étant reçu par un corps de support (3) qui définit un axe central longitudinal (A) et ledit corps de support pouvant être fixé à un plan de support (E; E' ; E") côté plancher, côté mur ou côté plafond d'une pièce (R) de telle sorte que deux zones (Z, Z') de la pièce (R) peuvent séparées au moyen de l'élément de paroi (2) déplacé dans une position étendue et l'élément de paroi (2) et le corps de support (3) formant une unité de construction (4) qui est déplaçable en direction de l'axe central longitudinal (A) et qui est supportée au niveau du plan de support (E ; E', E") de façon à passer d'une position de non-utilisation dans une position extraite prescrivant la position étendue de l'élément de paroi (2), le-corps-de-support (3) supportant l'unité de construction (4) dans la position intégrée étant configuré en élément profilé d'enveloppe de forme tubulaire supportant dans son espace intérieur l'élément de paroi (2), l'unité de construction (4) comportant comme élément profilé d'enveloppe un premier tube d'enveloppe (6) qui est supporté au niveau du plan de support (E ; E' ; E") dans une ouverture d'insertion côté plancher ou côté mur de telle sorte que l'unité de construction (4) peut être ramenée de la position de non-utilisation dans la position extraite (flèche H) et de telle sorte que, dans cette position, l'élément de paroi (2), pouvant être extrait horizontalement de l'espace intérieur (5) du tube d'enveloppe (6), peut passer dans la position étendue (flèche D) formant le plan de séparation (C), et l'unité de construction (4) peut être entièrement abaissée dans la position de non-utilisation jusqu'au-dessous du plan de support (E ; E' ; E'') et, par rapport à celui-ci, l'élément de paroi (2), étendu dans la position d'utilisation, forme un plan de séparation (C) sensiblement vertical, **caractérisé en ce qu'**au moins deux unités de construction (4, 4') permettent de former un ensemble télescopique (T) à la manière de tubes s'engageant les uns dans les autres, ledit ensemble télescopique (T) comportant dans le premier tube d'enveloppe (6) un second tube d'enveloppe (6') et ainsi les au moins deux unités de construction (4, 4') pouvant être déplacées dans des positions étendues respectives des éléments de paroi (2, 2') avec au moins deux hauteurs de serrage différentes du plan de séparation (C, C).

2. Dispositif d'occultation et de protection selon la revendication 1, **caractérisé en ce que** les unités de construction (4, 4') sont déplaçables perpendiculairement au plan de support (E, E', E").

3. Dispositif d'occultation et de protection selon la revendication 1, **caractérisé en ce que** les deux unités de construction (4, 4') forment un axe central longitudinal commun (B) et les unités de construction (4, 4') sont déplaçables en continu dans la direction dudit axe (flèche H, H', H").

4. Dispositif d'occultation et de protection selon l'une des revendications 1 à 3, **caractérisé en ce que** les deux tubes d'enveloppe (6, 6') comportent chacun à l'intérieur un panneau extensible (9, 9") comportant des arbres de support (8, 8') supportés face à face au niveau du tube d'enveloppe respectif avec un décalage de 180°, et les fentes de tube (15, 15') s'étendant parallèlement à l'axe central longitudinal (B) de l'ensemble télescopique (T) sont disposées l'une au-dessus de l'autre.

5. Dispositif d'occultation et de protection selon l'une des revendications 1 à 4, **caractérisé en ce que** les unités de construction (4, 4') peuvent être déplacées à la main ou au moyen d'un entraînement motorisé.

6. Dispositif d'occultation et de protection selon l'une des revendications 1 à 5, **caractérisé en ce qu'**il est prévu comme élément de paroi (2) un panneau extensible (9, 9') qui peut être enroulé sur un arbre de support (8, 8') (flèche F) et qui peut être étendu dans la position extraite du tube d'enveloppe (6).

7. Dispositif d'occultation et de protection selon la revendication 6, **caractérisé en ce qu'**il est prévu sur l'arbre de support (8) une pluralité de panneaux extensibles (9') en forme de bandes.

8. Dispositif d'occultation et de protection selon l'une des revendications 1 à 7, **caractérisé en ce que** l'arbre de support ou les arbres de support (8, 8') de l'élément de paroi (2 ; 2') sont maintenus du côté intérieur (14) du tube d'enveloppe (6, 6') respectif au moyen de cales de support respectives (12, 13) et, dans la position extraites desdits arbres, le panneau extensible (9 ; 9') peut être déplacé jusque dans la position d'utilisation (flèche D) traversant la fente de tube (15).

9. Dispositif d'occultation et de protection selon l'une des revendications 1 à 8, **caractérisé en ce que** les tubes d'enveloppe (6, 6') au voisinage du panneau extensible (9 ; 9') sont pourvus chacun d'un volet d'entretien (16, 16') encastré dans la paroi de tube (46).

10. Dispositif d'occultation et de protection selon la revendication 9, **caractérisé en ce qu'**il est prévu à la place du volet d'entretien (16, 16') un élément de recouvrement amovible (17).

11. Dispositif d'occultation et de protection selon l'une des revendications 1 à 10, **caractérisé en ce que** les tubes d'enveloppe (6, 6') sont déplaçables au niveau de l'ouverture d'insertion (7), supportant lesdits tubes, dans un manchon de réception (18) qui est maintenu de son côté au niveau du mur, du plancher ou du plafond.

12. Dispositif d'occultation et de protection selon la revendication 11, **caractérisé en ce qu'**un tube d'enveloppe (21) est prévu entre le premier tube d'enveloppe (6) et le manchon de réception (18).

13. Dispositif d'occultation et de protection selon l'une des revendications 1 à 12, **caractérisé en ce que** le premier tube d'enveloppe (6) comporte comme fermeture, au niveau de son extrémité avant par référence au sens d'extraction (flèche H), un élément formant capuchon (22) et/ou un élément formant poignée (23).

14. Dispositif d'occultation et de protection selon l'une des revendications 1 à 13, **caractérisé en ce que** le tube d'enveloppe (6) présente un contour circulaire, ovale, rectangulaire ou polygonale en coupe transversale.

15. Dispositif d'occultation et de protection selon la revendication 1, **caractérisé en ce que** l'ensemble télescopique (T) est déplaçable perpendiculairement au plan de support (E ; E') formé par un plan de sol ou de plafond.

16. Dispositif d'occultation et de protection selon l'une des revendications 1 à 15, **caractérisé en ce que** les unités de construction (4, 4') et l'ensemble télescopique (T) sont déplaçables perpendiculairement à un plan de support (E') prévu comme paroi de bâtiment verticale.

17. Dispositif d'occultation et de protection selon l'une des revendications 1 à 16, **caractérisé en ce qu'**une pluralité d'ensembles télescopiques (T) abaissables, ayant des axes centraux longitudinaux (A, B) parallèles, sont intégrés en ligne perpendiculairement dans un plan de l'espace et leurs éléments de paroi (2) forment des zones partielles pouvant être reliées dans la position extraite.
